# EUROPÄISCHE PATENTANMELDUNG

(11) **EP 0 051 102 A1**
(43) Veröffentlichungstag der Anmeldung: **12.05.1982**
(21) Anmeldenummer: 81101506.4
(22) Anmeldetag: 03.03.1981
(51) Int. Cl.: D06B 11/00, D06P 5/00, B41M 5/02

(54) **Verfahren zum Bedrucken von Textilien im Transferdruckverfahren**

(30) Priorität: 03.11.1980 DE 3041266
(71) Anmelder: Transfertex Technical Services AG, CH-6002 Luzern (CH)
(72) Erfinder: Sauer, Georg, D-8750 Aschaffenburg (DE)
(74) Vertreter: Gudel, Diether, Dr.

(57) **Zusammenfassung**

Verfahren zum Bedrucken von Textilien im Transferdruckverfahren mit Hilfe eines Transferdruck-Hilfsträgers, vorzugsweise Transferdruckpapier, wobie der Hilfsträger vor dem Transferdruck geprägt wird, worauf die Textilien im üblichen Transferdruckverfahren bedruckt werden.

## Beschreibung

Die Erfindung betrifft ein Verfahren zum Bedrucken von Textilien im Transferdruckverfahren mit Hilfe eines Transferdruck-Hilfsträgers.

Außerdem bezieht sich die Erfindung auf einen Transferdruck-Hilfsträger zur Durchführung dieses Verfahrens sowie auf im Transferdruckverfahren nach diesem Verfahren bedruckte Textilien.

Üblicherweise werden Textilien im Transferdruckverfahren mit Hilf eines glatten Transferdruckpapiers bedruckt.

Der Erfindung liegt die Aufgabe zugrunde, das Transferdruckverfahren dahingehend zu erweitern, daß die damit bedruckten Textilien und andere Materialien zusätzliche Effekte erhalten.

Die Lösung dieser Aufgabe gelingt dadurch, daß der Hilfsträger vor dem Transferdruck geprägt wird, worauf die Textilien im üblichen Transferdruckverfahren bedruckt werden.

Versuche haben ergeben, daß durch diesen einfachen, zusätzlichen Schritt, nämlich den Hilfsträger, üblicherweise das Transferdruckpapier, vor dem Transferdruck zu prägen, ein neuer, zusätzlicher Glanzeffekt auf den im üblichen Transferdruckverfahren bedruckten Textilien erzielt wird. Dies beruht darauf, daß die Prägung des Transferdruck-Hilfsträgers beim Umdruckvorgang im Transferkalander eine zusätzliche Strukturierung im Druck der Textilien ergibt. Im üblichen Transferdruckverfahren wird somit die laufende Textilbahn gleichzeitig thermobedruckt, nämlich wie üblich uni oder gemustert, und zusätzlich wird die Prägung des Hilfsträgers auf die laufende Textilbahn übertragen, ohne daß hierzu zusätzliche Geräte oder dergleichen Hilfsmittel notwendig sind. Die Textilbahn wird hierbei also bedruckt und gleichzeitig durch Thermofixierung bleibend verformt.

Die Verformung von textilen Flächengebilden durch Prägen zwischen Walzen, durch Stauchen usw. ist in der Textilindustrie zwar bekannt, jedoch unterscheidet sich das Verfahren nach der Erfindung von den bisher angewandten Methoden dadurch, daß gleichzeitig die textile Fläche bedruckt und verformt wird.

Der Hilfsträger soll zunächst bedruckt und dann entsprechend in einem geeigneten Kalander geprägt werden. Es ist möglich, das Drucken und Prägen des Transferdruckpapiers in ein und derselben Maschine durchzuführen. Dies kann aber auch in getrennten Arbeitsgängen erfolgen.

Die Prägung des Hilfsträgers bedeutet eine bleibende Verformung seiner Oberfläche in dem jeweils gewünschten Maße derart, daß die Prägung beim Transferdruck gleichzeitig auf das bedruckte Material übergeht.

Aus Kostengründen wird man im allgemeinen geprägtes Transferdruckpapier als Hilfsträger verwenden. In besonderen Fällen können aber auch geprägte Metall oder Kunststoffolien zum Einsatz kommen, insbesondere wenn man eine größere Prägetiefe benötigt. Außerdem ist die Prägung bei derartigen Materialien besonders dauerhaft.

Das neuartige Verfahren ist nicht notwendigerweise auf das Bedrucken von Textilbahnen beschränkt. Gegebenenfalls können auch andere Materialien, beispielsweise Metall, Kunststoff oder Holz, nach dem neuartigen Verfahren bedruckt werden.

## Patentansprüche

1. Verfahren zum Bedrucken von Textilien im Transferdruckverfahren mit Hilfe eines Transferdruck-Hilfsträgers, vorzugsweise Transferdruckpapier,
dadurch gekennzeichnet , daß der Hilfsträger vor dem Transferdruck geprägt wird, worauf die Textilien im üblichen Transferdruckverfahren bedruckt werden.

2. Transferdruck-Hilfsträger zur Durchführung des
Verfahrens nach Anspruch 1,
dadurch gekennzeichnet , daß der Hilfsträger geprägt ist.

3. Im Transferdruckverfahren bedruckte Textilien, hergestellt nach dem Verfahren nach Anspruch 1.
